# FASCICULE DE BREVET EUROPEEN

(11) **EP 0 527 417 B1**
(45) Date de publication et mention de la délivrance du brevet: **20.12.1995**
(21) Numéro de dépôt: 92113233.8
(22) Date de dépôt: 03.08.1992
(51) Int. Cl.: H01Q 13/18, H01Q 21/00

(54) **Antenne radioélectrique élémentaire miniaturisée**
Miniaturisiertes Radioantennenelement
Miniaturized radio frequency antenna element

(30) Priorité: 07.08.1991 FR 9110066
(43) Date de publication de la demande: 17.02.1993
(73) Titulaire: ALCATEL ESPACE, F-92407 Courbevoie Cédex (FR)
(72) Inventeur: Raguenet, Gérard, F-31600 Eaunes (FR); Gomez-Henry, Michel, F-31240 L'Union (FR)
(74) Mandataire: Weinmiller, Jürgen

(56) Documents cités:
- EP-A- 0 295 003
- US-A- 3 713 165
- US-A- 4 916 457
- 1988 INTERNATIONAL SYMPOSIUM DIGEST ANTENNAS AND PROPAGATION vol. I, Juin 1988, SYRACUSE,NY pages 312 - 315 CLOUSTON ET AL. 'A TRIPLATE STRIPLINE SLOT ANTENNA DEVELOPED FOR TIME-DOMAIN MEASUREMENTS ON PHASED ARRAYS'

## Description

La présente invention se rapporte à une antenne radioélectrique élémentaire miniaturisée, destinée en particulier aux ondes V.H.F. et U.H.F., c'est à dire aux ondes comprises dans une gamme de fréquence couvrant depuis la petite centaine de Mégahertz jusqu'à quelques Gigahertz seulement. Une telle antenne est en particulier destinée à équiper un satellite de radio-communications.

Les antennes V.H.F. ou U.H.F. les plus anciennement utilisées sont les antennes filaires. A ces fréquences relativement basses, ces antennes ont des dimensions importantes, ce qui est très pénalisant en poids et encombrement pour un satellite. En outre, justement en raison de cet encombrement important, elles doivent être repliées pour le stockage et lors du lancement du satellite, puis déployées lorsque ce dernier est finalement en orbite. Ceci nécessite de prévoir un mécanisme de déploiement complexe, coûteux, encombrant, lourd, et de plus sujet à un risque de panne lors de son actionnement une fois le satellite mis en orbite.

Il paraît donc finalement très souhaitable de miniaturiser au maximum ces antennes pour V.H.F. et U.V.F., et une solution qui peut venir à l'esprit pour celà est d'utiliser la technique, maintenant très en vogue, des antennes imprimées sur substrat, du genre "patch" consistant en un carré conducteur séparé d'un plan de masse par un substrat diélectrique de faible épaisseur et de permittivité Er. Ce carré conducteur est déposé sur le substrat par une technique classique de circuit imprimé, et son côté a classiquement pour longueur approximative:$\text{L/2 .} \sqrt{\text{Er}}$
où L est la longueur d'onde de l'onde émise ou captée par cette antenne imprimée.

Dans l'air, on obtient pour ces antennes, et aux fréquences qui nous intéressent ici, des dimensions encore beaucoup trop importantes.

L'utilisation d'un substrat à constante diélectrique Er élevée, tel que l'Alumine, permet de réduire ces dimensions, mais de manière encore insuffisante. De plus, une permittivité élevée pénalise considérablement les qualités de rayonnement d'une telle antenne, de sorte qu'une telle solution est finalement discutable.

Il existe bien des diélectriques de permittivité encore plus élevée, telles que les céramiques frittées, mais l'utilisation de tels matériaux n'est absolument pas actuellement envisageable sur le plan industriel. De plus, les performances de rayonnement de telles antennes seraient encore plus dégradées.

L'invention vise à remédier à ces inconvénients. Elle se rapporte à cet effet à une antenne radioélectrique élémentaire miniaturisée, en particulier pour gammes d'ondes V.H.F. et U.H.F., qui se caractérise :
. en ce qu'elle se compose d'une ou plusieurs fentes rayonnantes de dimensions très inférieures à celles des fentes rayonnantes résonnantes pour la ou les fréquences de fonctionnemehnt de cette antenne, et donc fonctionnant bien en deça de la résonance, cette ou ces fentes étant pratiquées sur une des deux grandes faces d'une cavité, cette cavité étant elle-aussi de dimensions très inférieures à celle d'une cavité résonnante pour cette ou ces fréquences de fonctionnement;
. et en ce que son ou ses accès est ou sont chacun couplés à la ligne correspondante à travers au moins un circuit d'adaptation d'impédance.

De toute façon, l'invention sera bien comprise, et ses avantages et autres caractéristiques ressortiront, lors de la description suivante de quelques exemples non limitatifs de réalisation de cette antenne non-résonnante miniaturisée, en référence au dessin annexé dans lequel :
. Figure 1 est une vue en plan d'une forme simple de réalisation de cette antenne élémentaire;
. Figure 2 représente ce même élément rayonnant, en coupe selon II-II de Figure 1 ;
. Figure 3 est un schéma synoptique de branchement de cette antenne ;
. Figures 4,5, et 6, montrent, de même façon qu'en Figure 1, trois autres configurations utilisant plusieurs fentes parallèles sur une même cavité;
. Figures 7 à 10 montrent de même façon des possibilités de réalisation et excitation d'un élément rayonnant comportant deux fentes orthogonales;
. Figure 11 montre de même une configuration bi-polarisation et comportant plusieurs fentes pour chaque polarisation; et
. Figure 12 montre enfin une configuration multi-fentes, bi-polarisations, et bi-fréquences.

En se référant aux figures 1 et 2, cette antenne élémentaire miniaturisée se compose d'une cavité plate 1, par exemple en Aluminium et de section rectangulaire, avec par exemple 10 à 15 centimètres de côté et une faible hauteur (pour minimiser l'encombrement) de par exemple 5 centimètres, et dont une des grandes faces, par exemple la face supérieure 2 est ajourée d'une fine fente rayonnante 3 qui est, conformément à l'invention, dimensionnée totalement en deçà de la résonance : au lieu d'avoir une longueur égale à la demi-longueur d'onde, soit L/2, sa longueur est une bien plus petite fraction de celle-ci, par exemple de l'ordre de L/10 ou même L/20.

On constate que les caractéristiques de rayonnement d'une telle fente 3, couplée à cette cavité 2 quelles que soient précisément les dimensions de cette dernière, restent très acceptables bien que l'ensemble fonctionne totalement en deçà de la résonance.

L'excitation de la fente 3 est réalisée d'une manière classique, par exemple par une sonde 4 qui prolonge l'âme d'une ligne tri-plaque 5 branchée à la cavité 1 par l'intermédiaire d'un connecteur 6.

Bien sur, une telle antenne est, contrairement aux antennes résonnantes de l'art antérieur, désadaptée en impédances, et selon l'invention, un circuit d'adaptation d'impédances, en soi pouvant être très classique, est prévu entre l'antenne et la ligne principale d'alimentation correspondante.

La figure 3 représente le schéma synoptique du circuit de branchement de cette antenne 1,3 à sa ligne principale 7, représentée sous forme de quadripôle. Un circuit d'adaptation d'impédances 8 est donc prévu entre l'antenne 1,3 et cette ligne principale 7, pour remédier à la désadaptation en impédance de cette antenne.

A priori, les dimensions de la fente 3 et de la cavité associée 1 peuvent être quelconques, pourvu qu'elles soient très inférieures à celles qui correspondent à la condition de résonance. Cependant, le tracé des diagrammes de rayonnement de cette antenne pour diverses fréquences comprises dans la gamme V.H.F-U.H.F montre qu'il existe des fréquences pour lesquelles ce diagramme présente un creux dans la direction axiale du rayonnement, et un lobe prépondérant de part et d'autre de celle-ci, à environ 40 à 60 degrés.

Une telle caractéristique est particulièrement avantageuse dans le cas d'antennes embarquées sur un satellite, car elle coïncide alors avec le diagramme de rayonnement optimal, de sorte que finalement il sera quelquefois judicieux de choisir une longueur de fente qui fournisse, pour la ou les fréquences VHF ou UHF utilisées, un diagramme de ce type, c'est-à-dire présentant un creux pour la direction de rayonnement axiale, ce creux définissant deux lobes latéraux de part et d'autre à environ 40 à 60 degrés.

Il n'existe pas de méthode simple de calcul pour la détermination des dimensions optimales satisfaisant à cette condition, mais celles-ci peuvent être aisément optimisées par des essais et mesures en laboratoire.

Le dispositif de base qui vient d'être décrit n'est, bien entendu, pas le seul envisageable, et les figures 4 à 12 qui seront maintenant décrites illustrent quelques variantes d'exécution de cette antenne parmi beaucoup d'autres.

La réalisation selon la figure 4 se différencie de celle selon la figure 1 par le fait que la fente unique 3 est remplacée par un réseau de cinq fentes 3A à 3E parallèles et identiques, ce qui permet d'obtenir une antenne avec un meilleur gain et une meilleure gestion du diagramme de rayonnement.

L'antenne selon la figure 5 comporte sept fentes parallèles, dont une fente centrale 3F qui est la plus longue de toutes et, disposées symétriquement de part et d'autre de celle-ci, trois paires de fentes de longueurs décroissantes au fur et à mesure que l'on s'écarte de cette fente centrale 3F :
. une première paire de fentes identiques 3G,3H;
. une seconde paire de fentes identiques 3I,3J; et
. une troisième paire de fentes identiques 3K,3L.

Une antenne de ce type est utilisable soit pour obtenir une loi de distribution correspondant à un diagramme bien déterminé, soit pour rayonner sur quatre fréquences déterminées avec un seul et même circuit d'adaptation d'impédances.

Selon Figure 6, une antenne multi-fentes peut comporter, par exemple pour obtenir un diagramme de rayonnement déterminé, plusieurs fentes parallèles 3M,3N,3P,3Q, qui sont décalées l'une par rapport à l'autre dans le sens latéral, c'est à dire dans le sens orthogonal à la sonde 4.

Les antennes décrites jusqu'alors sont faites pour rayonner une polarisation linéaire. Il est également possible, selon Figures 7 à 10 par exemple, de réaliser une antenne conforme à l'invention et prévue pour rayonner une polarisation circulaire.

Selon Figure 7, la cavité est ajourée de deux fentes identiques 3R,3S qui sont orthogonales l'une à l'autre et disposées en croix grecque dont le centre coïncide avec celui de la surface carrée 2.

La fente 3R est alimentée par une sonde 4A qui lui est orthogonale, tandis que la fente 3S est alimentée de façon similaire par une autre sonde 4B. Les deux sondes 4A,4B sont donc orthogonales. Pour que l'onde rayonnée par la fente en croix 3R,3S soit de polarisation circulaire, ces deux sondes 4A,4B sont alimentées par des ondes de même fréquence et en quadrature de phase.

A noter que des perturbations sont à craindre en raison des colinéarités de la sonde 4A et de la fente 3S d'une part, ainsi que de la sonde 4B et de la fente 3R d'autre part.

Pour éviter ces perturbations, plusieurs variantes de l'antenne selon Figure 7 sont réalisables:
. selon Figure 8, les sondes 4A et 4B précitées sont décalées d'un angle a par rapport à la normale à la fente, respectivement 3R et 3S, qu'elles alimentent. Par exemple, cet angle a est de l'ordre de 45 degrés.
. Selon Figure 9, les sondes d'alimentation 4A et 4B sont décalées latéralement par rapport au point milieu de la fente, 3R et 3S respectivement, qu'elles alimentent et à laquelle elles sont respectivement orthogonales.
. Enfin, selon Figure 10, l'optimum est atteint pour éviter toute interférence par le fait qu'en outre, par rapport à la figure 9, les fentes 3R et 3S sont elles aussi décalées l'une par rapport à l'autre de manière à ne plus être sécantes, bien que restant orthogonales.

La figure 11 montre une autre variante de cette antenne, qui comporte deux sondes d'alimentation orthogonales 4A,4B alimentant chacune un réseau 3T,3U de fentes parallèles et toutes identiques. On obtient ainsi une antenne à bi-polarisation et multi-fentes.

Enfin, la figure 12 montre une variante de cette antenne à deux polarisations et à deux réseaux 3T,3U de fentes, pour laquelle les fentes du réseau 3T sont nettement moins longues que celles du réseau 3U. Une telle antenne est souhaitable dans le cas d'une antenne prévue pour rayonner deux ondes de fréquences très différentes et à polarisations orthogonales.

Comme il va de soi, l'invention n'est nullement limitée aux exemples de réalisation qui viennent d'être décrits. C'est ainsi par exemple qu'il est possible de miniaturiser d'avantage cette antenne élémentaire en remplissant totalement ou partiellement la cavité 1 d'un matériau diélectrique, tel que de l'Alumine par exemple. La section de cette cavité peut bien entendu être circulaire, ou autre, au lieu de rectangulaire.

## Revendications

1. Antenne radioélectrique élémentaire miniaturisée,en particulier pour ondes V.H.F. et U.H.F., caractérisée:
. en ce qu'elle se compose d'une ou plusieurs fentes rayonnantes (3) de dimensions très inférieures à celles des fentes normalement résonnantes pour la ou les fréquences de fonctionnement de cette antenne, et donc fonctionnant bien en deçà de la résonance, cette ou ces fentes (3) étant pratiquées sur une des deux grandes faces (2) d'une cavité (1), cette cavité étant elle-aussi de dimensions très inférieures à celle d'une cavité résonnante pour cette ou ces fréquences de fonctionnement; et
. en ce que son ou ses accès (5) est ou sont chacun couplés à la ligne correspondante (7) à travers au moins un circuit (8) d'adaptation d'impédances.

2. Antenne radioélectrique selon la revendication 1, caractérisée en ce qu'elle comporte plusieurs fentes parallèles (3A à 3E).

3. Antenne radioélectrique selon la revendication 2, caractérisée en ce que les fentes parallèles (3F à 3L) sont de longueurs choisies, afin de réaliser par exemple une antenne fonctionnant selon plusieurs fréquences déterminées, mais avec un seul et même circuit (8) d'adaptation d'impédances.

4. Antenne selon l'une des revendications 2 ou 3, caractérisée en ce que ces fentes parallèles (3M,3N,3P,3Q) sont décalées l'une par rapport à l'autre.

5. Antenne selon la revendication 1, cette antenne étant apte à rayonner une polarisation circulaire, caractérisée en ce qu'elle comporte deux fentes identiques (3R,3S) disposées en croix grecque.

6. Antenne selon la revendication 5, caractérisée en ce que les alimentations respectives (4A,4B) de ces deux fentes (3R,3S) sont décalées angulairement par rapport à la normale à la fente (3R,3S) qu'elles alimentent respectivement.

7. Antenne selon la revendication 6, caractérisée en ce que ce décalage angulaire (a) est de l'ordre de 45 degrés.

8. Antenne selon la revendication 5, caractérisée en ce que les alimentations respectives (4A,4B) de ces deux fentes (3R,3S) sont décalées latéralement par rapport au point milieu de la fente (3R,3S) qu'elles alimentent respectivement.

9. Antenne selon la revendication 1, cette antenne étant apte à rayonner une polarisation circulaire, caractérisée en ce qu'elle comporte deux fentes (3R,3S) identiques, orthogonales, et non-sécantes.

10. Antenne selon la revendication 1 cette antenne étant à polarisations orthogonales, caractérisée en ce qu'elle comporte un réseau de fentes parallèles (3U,3T) par polarisation.

11. Antenne selon l'une des revendications 1 à 10, caractérisée en ce que sa cavité (1) est totalement ou partiellement remplie d'un matériau diélectrique.

12. Antenne selon l'une des revendications 1 à 11, caractérisée en ce que les dimensions de la ou des fentes (3) sont choisies pour obtenir un diagramme de rayonnement présentant un creux pour la direction de rayonnement axiale, ce creux définissant deux lobes latéraux à environ 40 à 60 degrés de part et d'autre de cette direction axiale.

## Patentansprüche

1. Miniaturisiertes Antennenelement, insbesondere für Wellen im VHF- und im UHF-Bereich, dadurch gekennzeichnet,
. daß es einen oder mehrere strahlende Schlitze (3) mit deutlich kleineren Abmessungen als die der Schlitze besitzt, die normalerweise bei dieser Frequenz oder diesen Betriebsfrequenzen der Antenne schwingen, d.h. daß sie deutlich unterhalb der Resonanzfrequenz betrieben werden, wobei dieser Schlitz oder diese Schlitze (3) in eine der großen Seiten (2) eines Hohlraums (1) eingeschnitten sind, der ebenfalls deutlich kleinere Abmessungen als ein Resonanzhohlraum für diese Betriebsfrequenz(en) aufweist,
. und daß der Zugang oder die Zugänge (5) zu diesem Hohlraum je an die entsprechende Leitung (7) über mindestens eine Impedanzanpassungsschaltung (8) gekoppelt ist bzw. sind.

2. Funkantenne nach Anspruch 1, dadurch gekennzeichnet, daß sie mehrere parallele Schlitze (3A bis 3E) aufweist.

3. Funkantenne nach Anspruch 2, dadurch gekennzeichnet, daß die parallelen Schlitze (3F bis 3L) ausgewählte Längen besitzen, um beispielsweise eine Antenne für mehrere bestimmte Frequenzen zu bilden, die aber eine gemeinsame Impedanzanpassungsschaltung (8) aufweisen.

4. Antenne nach einem der Ansprüche 2 oder 3, dadurch gekennzeichnet, daß diese parallelen Schlitze (3M, 3N, 3P, 3Q) gegenseitig versetzt sind.

5. Antenne nach Anspruch 1, die eine Welle mit Zirkularpolarisation abstrahlen kann, dadurch gekennzeichnet, daß sie zwei identische und kreuzförmig angeordnete Schlitze (3R, 3S) aufweist.

6. Antenne nach Anspruch 5, dadurch gekennzeichnet, daß die Speiseleitungen (4A, 4B) dieser beiden Schlitze (3R, 3S) winkelmäßig bezüglich der Senkrechten zum von ihnen jeweils gespeisten Schlitz (3R, 3S) verdreht sind.

7. Antenne nach Anspruch 6, dadurch gekennzeichnet, daß der Winkel (a) zwischen den Speiseleitungen und den Schlitzen etwa 45° beträgt.

8. Antenne nach Anspruch 5, dadurch gekennzeichnet, daß die Speiseleitungen (4A, 4B) dieser Schlitze (3R, 3S) seitlich bezüglich des Mittelpunkts des von ihnen jeweils gespeisten Schlitzes (3R, 3S) versetzt sind.

9. Antenne nach Anspruch 1, die eine Welle mit Zirkularpolarisation abstrahlen kann, dadurch gekennzeichnet, daß sie zwei zueinander senkrechte und einander nicht schneidende identische Schlitze (3R, 3S) aufweist.

10. Antenne nach Anspruch 1 für zwei zueinander senkrechte Polarisationen, dadurch gekennzeichnet, daß sie für jede Polarisation ein Netz von parallelen Schlitzen (3U, 3T) aufweist.

11. Antenne nach einem der Ansprüche 1 bis 10, dadurch gekennzeichnet, daß ihr Hohlraum (1) ganz oder teilweise mit einem dielektrischen Material gefüllt ist.

12. Antenne nach einem der Ansprüche 1 bis 11, dadurch gekennzeichnet, daß die Abmessungen des Schlitzes oder der Schlitze (3) so gewählt sind, daß sich ein Strahlungsdiagramm mit einem Minimum in der axialen Strahlungsrichtung ergibt, das zwischen zwei um 40 bis 60° zu beiden Seiten dieser axialen Richtung verschobenen Keulen liegt.

## Claims

1. Miniaturised radio antenna element suitable for use at VHF and UHF characterised:
. in that it comprises one or more radiating slots (3) whose dimensions are very much less than those of normally resonant slots for the operating frequency or frequencies of the antenna which therefore operates well short of resonance, said slot(s) (3) being formed in one of the two larger sides (2) of a cavity (1) which is also very much smaller than a resonant cavity for said operating frequency or frequencies;
. and in that the port (5) or each port (5) is coupled to the respective line (7) through at least one impedance matching circuit (8).

2. Antenna according to claim 1 characterised in that it comprises a plurality of parallel slots (3A to 3E).

3. Antenna according to claim 2 characterised in that the parallel slots (3F to 3L) have lengths selected to produce an antenna operating at a plurality of particular frequencies using a single common impedance matching circuit (8), for example.

4. Antenna according to claim 2 or claim 3 characterised in that said parallel slots (3M, 3N, 3P, 3Q) are offset relative to each other.

5. Antenna according to claim 1 adapted to radiate with circular polarisation characterised in that it comprises two identical slots (3R, 3S) forming a Greek cross.

6. Antenna according to claim 5 characterised in that the respective feeds (4A, 4B) of said two slots (3R, 3S) are offset angularly relative to the normal to the slot (3R, 3S) which they respectively feed.

7. Antenna according to claim 6 characterised in that said angular offset (a) is in the order of 45 degrees.

8. Antenna according to claim 5 characterised in that the respective feeds (4A, 4B) of said two slots (3R, 3S) are offset laterally relative to the middle point of the slot (3R, 3S) that they respectively feed.

9. Antenna according to claim 1 adapted to radiate with circular polarisation characterised in that it comprises two non-secant orthogonal and identical slots (3R, 3S).

10. Antenna according to claim 1 adapted to operate with orthogonal polarisations characterised in that it comprises a respective array of parallel slots (3U, 3T) for each polarisation.

11. Antenna according to any one of claims 1 to 10 characterised in that its cavity (1) is totally or partially filled with an insulative material.

12. Antenna according to any one of claims 1 to 11 characterised in that the dimensions of the slot(s) (3) are selected to obtain a radiation pattern having a trough in the axial radiation direction defining two lateral lobes at about 40 to 60 degrees to either side of said axial direction.
